# EUROPÄISCHE PATENTSCHRIFT

(11) **EP 2 703 594 B1**
(45) Veröffentlichungstag und Bekanntmachung des Hinweises auf die Patenterteilung: **08.04.2015**
(21) Anmeldenummer: 12006086.8
(22) Anmeldetag: 28.08.2012
(51) Int. Cl.: E06B 9/17

(54) **Sektional-Rolltor**
Sectional roller gate
Portail roulant sectionnel

(43) Veröffentlichungstag der Anmeldung: 05.03.2014
(73) Patentinhaber: Malkowski, Zenon, 62-051 Wiry (PL)
(72) Erfinder: Malkowski, Zenon, 62-051 Wiry (PL)
(74) Vertreter: Cieszkowski, Antoni

(56) Entgegenhaltungen:
- DE-A1- 4 407 922
- DE-A1-102008 039 144
- DE-U1- 9 217 418
- JP-A- 11 089 955

## Beschreibung

Die Erfindung betrifft ein Sektional-Rolltor, das vorzugsweise in gewerblichen Gebäuden und öffentlichen Einrichtungen eingesetzt wird, in denen Rauchdichtheit von verschließbaren Verkehrsöffnungen gefordert wird.

Bekannt ist ein Sektional-Rolltor in Form eines Blattes, das aus parallel angeordneten und durch Gelenke miteinander verbundenen länglichen Sektionen gebaut ist. Das Blatt des Rolltores wird schichtenweise auf eine Drehwelle gewickelt. Die seitlichen Ränder dieses Blattes sind verschiebbar in senkrechten, an den Seiten des Rolltores befestigten schienenartigen Führungen mit C-buchstabenähnlichem Querschnitt angeordnet. Ein Rolltor mit ähnlichem Aufbau ist auch aus der Patentschrift PL 202622, DE 10 2008 039 144 A1, DE 44 07922 A1 und der DE 92 17 418 U1 bekannt. Ein rollbares Blatt ist aus mehreren Sektionen gebaut und verschiebt sich zwischen zwei senkrechten Führungen. An den seitlichen Rändern der einzelnen Sektionen sind Führungsrollen gelagert. Diese Führungsrollen bewegen sich zwischen senkrechten Führungsleisten, die schwenkbar an den Kanten der Führungen angebracht sind. Da zwischen dem Sektional-Blatt und den Führungen dieser bekannten Rolltore stets ein bestimmter Abstand vorhanden ist, stellen sie keinen wirksamen Schutz gegen Durchdringen von Rauch und Gasen dar. Ferner ist aus der Patentschrift PL 200958 ein Sektional-Brandschutztor bekannt, das aus einer Reihe von durch Gelenke miteinander verbundenen Sektionen des Blattes gebaut ist. Jede von ihnen hat seitlich Führungsstücke in Form von Laufrollen, die verstellbar in festen schienenartigen Führungen mit C-buchstabenähnlichem Querschnitt angeordnet sind. Diese Führungen sind auf beiden Seiten des Tores angebracht und bestehen aus senkrechten Abschnitten, die an der Verkehrsöffnung angeordnet sind, aus bogenförmigen Abschnitten am Sturzbalken und aus geneigten Abschnitten unter der Decke der abzuschließenden Raums. Im Zusammenhang mit dieser Ausrichtung der Führungen befindet sich das geschlossene Tor zwischen ihren senkrechten Abschnitten und das geöffnete Tor zwischen geneigten Abschnitten. Die seitlichen Ränder der Sektionen des Blattes sind in den Führungen so versenkt, dass zwischen den Wänden der Führungen und den Rändern der Sektionen Spalte vorhanden sind. Im Bereich dieser Spalte befinden sich senkrechte Quelldichtungen, die an den Wänden der Führungen angebracht sind. Unter normalen Bedingungen verschieben sich die Ränder der Sektionen des Blattes zwischen den Quelldichtungen mit beträchtlichem Spiel. Wenn ein Brand ausbricht, vergrößern diese Dichtungen ihr Volumen um ein Vielfaches unter Einwirkung eines erheblichen Temperaturanstiegs in den abzuschließenden Räumen und füllen diese Spalte an den Rändern der Sektionen vollständig aus. Auch bei dieser bekannten Lösung stellt das Sektionaltor keine wirksame rauchdichte Trennwand dar, weil dessen Abdichtung erst nach Erreichen einer verhältnismäßig hohen Temperatur erfolgt.

Ein Sektional-Rolltor, dessen Blatt, das aus waagerechten, parallel angeordneten und durch Gelenke miteinander verbundenen Sektionen gebildet ist, schichtenweise auf eine Drehwelle gewickelt wird, wobei die seitlichen Ränder des Blattes verschiebbar in senkrechten, an den Seiten des Rolltores befestigten schienenartigen Führungen mit C-buchstabenähnlichem Querschnitt, die das Blatt von beiden Seiten her umfassen, angebracht sind, ist erfindungsgemäß dadurch gekennzeichnet, dass es mindestens einen elastischen, rauchdichten Mantel hat, der an der Stirnfläche des Blattes anliegt und dessen seitliche Ränder zusammen mit den seitlichen Rändern der Sektionen des Blattes in senkrechten schienenartigen Führungen versenkt sind. An beiden Führungen sind auf deren Außenseite senkrecht elastische abdichtende Leisten angebracht, die von beiden Seiten her an das Sektional-Blatt stoßen. An der Kante des Sturzbalkens des Rolltores ist waagerecht eine elastische abdichtende Leiste angebracht, die an das Sektional-Blatt auf seiner Innenseite stößt. An der unteren, äußersten Sektion des Blattes sind waagerecht elastische abdichtende Leisten angebracht, die in geschlossenem Zustand des Rolltores an dessen Untergrund auf beiden Seiten des Blattes stoßen. Bei der vorteilhaften Erfindungslösung ist das Rolltor mit einem einzelnen rauchdichten Mantel ausgestattet, der an einer der Stirnflächen seines Blattes anliegt. Bei einer anderen, ausführlichen Erfindungslösung hat das Rolltor zwei rauchdichte Mäntel, die an beiden Stirnflächen seines Blattes anliegen. Der rauchdichte Mantel ist vorzugsweise aus einem nicht brennbaren Gewebe, insbesondere Glasfaserstoff, gefertigt und punktweise an den Sektionen des Blattes angebracht. Bei einer anderen ausführlichen Lösung hängt der rauchdichte Mantel die Stirnfläche des Blattes entlang frei herunter, wobei die untere, waagerechte Kante des Mantels an der unteren, äußersten Sektion des Blattes befestigt ist. Im Inneren jeder Führung ist zusätzlich eine seitliche Abdichtung des Sektional-Blattes ausgebildet, die aus einem senkrechten abdichtenden Profil mit C-buchstabenähnlichem Querschnitt und darin versenkten starren abdichtenden Leisten besteht. Das abdichtende Profil ist dauerhaft mit der Führung verbunden, während die abdichtenden Leisten über die seitlichen Ränder der einzelnen Sektionen des Blattes parallel zu dessen Stirnflächen hinausragen. Im Inneren des abdichtenden Profils sind zwei Sätze elastischer Rippen ausgebildet, die schräg über dessen Seitenwände auf beiden Seiten jeder der abdichtenden Leisten hinausragen und an ihre Stirnflächen stoßen. In jedem Gelenk, das die benachbarten Sektionen des Blattes miteinander verbindet, ist waagerecht eine abdichtende Leiste angeordnet, die an die Ränder dieser Sektionen stößt.

Durch die Verwendung von elastischen rauchdichten Mänteln mit einem Satz von in Richtung des Umfangs angebrachten senkrechten und waagerechten Außendichtungen und zusätzlichen Dichtungen im Inneren der Führungen zeichnet sich das erfindungsgemäße Rolltor durch eine hohe Rauchdichtheit in einem breiten Temperaturbereich aus.

Der Gegenstand der Erfindung ist anhand eines Ausführungsbeispiels auf der Zeichnung abgebildet. Dabei zeigen:
Fig.1 den vertikalen Querschnitt des Sektional-Rolltores, Fig.2 - die Vorderansicht des Rolltores in geschlossenem Zustand, Fig.3 - den horizontalen Querschnitt des Rolltores in geschlossenem Zustand, Fig.4 - einen vergrößerten Ausschnitt aus dem vertikalen Querschnitt des Sektional-Blattes mit einem rauchdichten Mantel, Fig.5 - einen vergrößerten Ausschnitt aus dem vertikalen Querschnitt des Blattes mit zwei rauchdichten Mänteln, Fig.6 - einen vergrößerten, oberen Ausschnitt aus dem vertikalen Querschnitt des Rolltores nach Fig.1, Fig.7 - einen vergrößerten, unteren Ausschnitt aus dem vertikalen Querschnitt des Rolltores nach Fig.1 und Fig.8 - einen vergrößerten, seitlichen Ausschnitt aus dem Querschnitt des Rolltores nach Fig. 3.

Das erfindungsgemäße Sektional-Rolltor hat ein Blatt **1,** das aus waagerechten, parallel angeordneten und durch Gelenke miteinander verbunden Sektionen **2** besteht. Das Sektional-Blatt **1** wird schichtenweise auf eine Drehwelle **3** gewickelt. Seitliche Ränder **4** der Sektionen **2** des Blattes **1** sind verschiebbar in senkrechten schienenartigen Führungen **5** mit C-buchstabenähnlichem Querschnitt angeordnet. Die schienenartigen Führungen **5** sind an den Seiten des Rolltores befestigt und umfassen das Blatt **1** von beiden Seiten her. Wie in Fig.4 und Fig.5 dargestellt, ist das Blatt **1** des Rolltores mit einem oder zwei elastischen rauchdichten Mänteln **6** ausgestattet, die aus einem nicht brennbaren Gewebe aus Glasfaserstoff gefertigt sind. Nach Fig.4 liegt ein einzelner Mantel **6** an einer der Stirnflächen **7, 7'** des Blattes **1** an, während nach Fig. 5 zwei Mäntel **6** an dessen beiden Stirnflächen **7, 7'** anliegen. Bei den in Fig.4 und Fig. 5 dargestellten Lösungen ist der Mantel **6** punktweise an den Sektionen **2** des Blattes **1** mittels Nieten **8** oder anderen Verbindungselementen befestigt. Wie in Fig. 7 dargestellt, hängt jeder Mantel **6** die Stirnfläche **7, 7'** des Blattes **1** entlang frei herunter, wobei seine untere waagerechte Kante an der unteren, äußersten Sektion **2** des Blattes **1** befestigt ist. Die seitlichen Ränder **9** des Mantels **6** sind zusammen mit den seitlichen Rändern **4** der Sektionen **2** im Inneren der senkrechten schienenartigen Führungen **5** versenkt. An beiden Führungen **5,** auf deren Außenseite, sind senkrecht zwei elastische abdichtende Leisten **10** aus Kunststoff befestigt, die beidseitig an das Blatt **1** stoßen. An der Kante des Sturzbalkens **11** des Rolltores ist waagerecht eine ähnliche, elastische abdichtende Leiste **12** aus Kunststoff angebracht, die an das Blatt **1** von der Innenseite des Tores her stößt. Auch an der unteren, äußersten Sektion **2** dessen Blattes **1** sind waagerecht zwei ähnliche, elastische abdichtende Leisten **13** aus Kunststoff angebracht. In geschlossenem Zustand des Rolltores stoßen die Leisten **13** an dessen Untergrund **14** auf beiden Seiten des Blattes **1.** Im Inneren jeder Führung **5** an deren Seitenwänden **15** sind senkrecht stabilisierende Gleitleisten **16** befestigt. Diese Leisten umfassen von beiden Seiten die Ränder **4** der Sektionen **2** des Blattes **1.** Des Weiteren ist im Inneren der Führung **5** eine zusätzliche, seitliche Abdichtung **17** des Sektional-Blattes **1** ausgebildet. Diese Abdichtung besteht aus einem senkrechten abdichtenden Profil **18** mit C-buchstabenähnlichem Querschnitt und darin versenkten flachen, starren abdichtenden Leisten **19.** Das abdichtende Profil **18,** das aus einem elastischen Kunststoff gefertigt ist, ist an der Führung **5** angebracht. Die starren abdichtenden Leisten **19** ragen über die seitlichen Ränder **4** der einzelnen Sektionen **2** parallel zu den Stirnflächen **7, 7'** des Blattes **1** hinaus. Im Inneren des abdichtenden Profils **18** sind zwei Sätze elastischer Rippen **20** ausgebildet. Diese Rippen ragen schräg über die Seitenwände **21** des abdichtenden Profils **18** auf beiden Seiten der starren abdichtenden Leisten **19** hinaus und stoßen an ihre Stirnflächen **22.** In geschlossenem Zustand des Rolltores liegen die starren abdichtenden Leisten **19** der benachbarten Sektionen **2** mit ihren waagerechten Kanten dicht aneinander an. Zusätzliche seitliche Abdichtungen **17** im Inneren der senkrechten Führungen **5** können nach verschiedenartigen ausführlichen Lösungen erfolgen, die von dem angegebenen Ausführungsbeispiel der Erfindung abweichen. Des Weiteren ist im Bereich jedes Gelenkes **23,** das die benachbarten Sektionen **2** des Blattes **1** miteinander verbindet, eine waagerechte abdichtende Leiste **24** angebracht, die an die Ränder **25, 26** dieser Sektionen **2** stößt.

### Bezeichnungen

- **1**: **-** Blatt
- **2**: **-** Sektion
- **3**: **-** Drehwelle
- **4**: **-** Rand
- **5**: - Führung
- **6**: - Mantel
- **7**: - Stirnfläche
- **7'**: **-** Stirnfläche
- **8**: - Niete
- **9**: - Rand
- **10**: - Leiste
- **11**: - Sturzbalken
- **12**: - Leiste
- **13**: - Leiste
- **14**: - Untergrund
- **15**: - Seitenwand
- **16**: - Gleitleiste
- **17**: - Abdichtung
- **18**: - Profil
- **19**: - Leiste
- **20**: - Rippe
- **21**: - Seitenwand
- **22**: - Stirnfläche
- **23**: - Gelenk
- **24**: - Leiste
- **25**: - Rand
- **26**: - Rand

## Patentansprüche

1. Sektional-Rolltor, dessen Blatt, das aus waagerechten, parallel angeordneten und durch Gelenke miteinander verbundenen Sektionen gebildet ist, schichtenweise auf eine Drehwelle gewickelt wird, wobei die seitlichen Ränder des Blattes verschiebbar in senkrechten, an den Seiten des Rolltores befestigten schienenartigen Führungen mit C-buchstabenähnlichem Querschnitt, die das Blatt von beiden Seiten her umfassen, angebracht sind, ***dadurch gekennzeichnet,* dass** es mindestens einen elastischen, rauchdichten Mantel **(6)** hat, der an der Stirnfläche **(7, 7')** des Blattes **(1)** anliegt und dessen seitliche Ränder **(9)** in senkrechten schienenartigen Führungen **(5)** zusammen mit den seitlichen Rändern **(4)** der Sektionen **(2)** des Blattes **(1)** versenkt sind, während an beiden Führungen **(5),** auf deren Außenseite, senkrecht elastische abdichtende Leisten **(10)** angebracht sind, die von beiden Seiten her an das Sektional-Blatt **(1)** stoßen, wobei an der Kante des Sturzbalkens **(11)** des Rolltores waagerecht eine elastische abdichtende Leiste **(12)** angebracht ist, die an das Sektional-Blatt **(1)** auf seiner Innenseite stößt, während an der unteren, äußersten Sektion **(2)** des Blattes **(1)** waagerecht elastische abdichtende Leisten **(13)** angebracht sind, die in geschlossenem Zustand des Rolltores an dessen Untergrund **(14)** auf beiden Seiten des Blattes **(1)** stoßen.

2. Sektional-Rolltor nach Anspruch 1, ***dadurch gekennzeichnet,* dass** es einen einzelnen, rauchdichten Mantel **(6)** hat, der an einer der Stirnflächen **(7, 7')** des Blattes **(1)** anliegt.

3. Sektional-Rolltor nach Anspruch 1, ***dadurch gekennzeichnet,* dass** es zwei rauchdichte Mäntel **(6)** hat, die an beiden Stirnflächen **(7, 7')** des Blattes **(1)** anliegen.

4. Sektional-Rolltor nach Anspruch 1 bzw. 2 bzw. 3, ***dadurch gekennzeichnet,* dass** der rauchdichte Mantel **(6)** aus einem nicht brennbaren Gewebe aus Glasfaserstoff gefertigt ist.

5. Sektional-Rolltor nach Anspruch 1 bzw. 2 bzw. 3 bzw. 4, ***dadurch gekennzeichnet,* dass** der rauchdichte Mantel **(6)** punktweise an den Sektionen **(2)** des Blattes **(1)** befestigt ist.

6. Sektional-Rolltor nach Anspruch 1 bzw. 2 bzw. 3 bzw. 4, ***dadurch gekennzeichnet,* dass** der rauchdichte Mantel **(6)** die Stirnfläche **(7,** 7') des Blattes **(1)** entlang frei herunterhängt, wobei seine untere, waagerechte Kante an der unteren, äußersten Sektion **(2)** des Blattes **(1)** befestigt ist.

7. Sektional-Rolltor nach Anspruch 1, ***dadurch gekennzeichnet,* dass** im Inneren jeder Führung **(5)** eine seitliche Abdichtung **(17)** des Sektional-Blattes **(1)** ausgebildet ist, die aus einem senkrechten abdichtenden Profil **(18)** mit C-buchstabenähnlichem Querschnitt und darin versenkten starren abdichtenden Leisten **(19)** besteht, wobei das abdichtende Profil **(18)** dauerhaft mit der Führung **(5)** verbunden ist, während die abdichtenden Leisten **(19)** über die seitlichen Ränder **(4)** der einzelnen Sektionen **(2)** des Blattes **(1)** parallel zu dessen Stirnflächen **(7, 7')** hinausragen.

8. Sektional-Rolltor nach Anspruch 7, ***dadurch gekennzeichnet,* dass** im Inneren des abdichtenden Profils **(18)** zwei Sätze elastischer Rippen **(20)** ausgebildet sind, die schräg über dessen Seitenwände **(21)** auf beiden Seiten jeder der abdichtenden Leisten **(19)** hinausragen und an ihre Stirnflächen **(22)** stoßen.

9. Sektional-Rolltor nach Anspruch 7, ***dadurch gekennzeichnet,* dass** in jedem Gelenk **(23),** das die benachbarten Sektionen **(2)** des Blattes **(1)** miteinander verbindet, waagerecht eine abdichtende Leiste **(24)** angeordnet ist, die an die Ränder **(25, 26)** dieser Sektionen **(2)** stößt.

## Claims

1. Sectional roller gate with its panel made up of horizontal, parallel and articulated lath sections rolled up in layers on a rotary shaft, wherein the side edges of the panel are seated in a sliding manner in guide rails of a profile close to the C-shape which enclose the panel at both sides, ***characterised in that*** it has at least one elastic smoke-tight jacket **(6)** which adheres to the front surface **(7, 7')** of its panel **(1),** and the side edges of which **(9)** are within the vertical guide rails **(5)** together with the side edges **(4)** of the lath sections **(2)** of the panel **(1),** and at both guide rails **(5),** on their outer sides elastic sealing slats **(10)** are vertically mounted and adhere at both sides to the sectional panel **(1),** wherein at the gate's lintel edges **(11)** the elastic sealing slat **(12)** is horizontally mounted which adheres to the sectional panel **(1)** at the inner side, and on the lower end lath section **(2)** of its panel **(1)** sealing slats **(13)** are horizontally mounted which, when the gate is closed, adhere to its base **(14)** at both sides of the panel **(1).**

2. The gate according to claim 1, ***characterised in that*** it has a single smoke-tight jacket **(6)** which adheres to one of the front surfaces **(7, 7')** of its plate **(1).**

3. The gate according to claim 1, ***characterised in that*** it has two smoke-tight jackets **(6)** which adhere to both front surfaces **(7, 7')** of its plate **(1).**

4. The gate according to claim 1, 2, or 3, ***characterised in that*** the smoke-tight jacket **(6)** is made of incombustible fibre glass fabric.

5. The gate according to claim 1, 2, 3, or 4 ***characterised in that*** the smoke-tight jacket **(6)** is attached point-wise to the lath sections **(2)** of the plate **(1).**

6. The gate according to claim 1, 2, 3, or 4 ***characterised in that*** the smoke-tight jacket **(6)** hangs freely along the front surface **(7, 7')** of the plate **(1),** with its lower horizontal edge attached to the lower end lath section **(2)** of the panel **(1).**

7. The gate according to claim 1, ***characterised in that*** inside each guide rail **(5)** is a sectional plate **(1)** side sealing **(17)** consisting of a vertical sealing section **(18)** of an outline close to the C-shape, and of rigid sealing slats **(19)** seated therein, wherein the sealing section **(18)** is permanently bonded with the guide rails **(5),** and the sealing slats **(19)** protrude from the side edges **(4)** of particular lath sections **(2)** of the plate **(1)** parallel to the front surfaces **(7, 7').**

8. The gate according to claim 7, ***characterised in that*** inside the sealing section **(18)** two elastic rib assemblies are formed **(20)** which protrude diagonally from its side walls **(21)** at both sides of each sealing slat **(19)** and adhere to the gates surfaces **(22).**

9. The gate according to claim 1, ***characterised in that*** in each articulated joint **(23)** connecting adjacent lath sections **(2)** of the plate **(1)** is a sealing slat **(24)** horizontally mounted which adheres to the edges **(25, 26)** of the lath sections **(2).**

## Revendications

1. La porte roulante composée de segments dont la plaque, composée de segments horizontaux, placés parallèlement et reliés de manière articulée, est enroulée sur l'arbre rotatif, couche par couche, pourtant les bords latéraux de la plaque sont placés, de façon coulissante, dans des rails de guidage verticaux qui tiennent la plaque sur deux côtés et ils sont installés sur les côtés de la porte avec un profil similaire à la lettre C, *caractérisée en ce qu*'elle, possède au moins un rideau de cantonnement de fumées étanche, élastique **(6),** qui est adjacent à la surface frontale **(7, 7')** de cette plaque **(1)** et dont les bords latéraux **(9)** sont encastrés dans des rails de guidage verticaux **(5)** avec des bords latéraux **(4)** des segments **(2)** de cette plaque **(1),** et près de deux guidages **(5),** sur leur côté extérieur, on a placé verticalement des bandes étanchéité élastiques **(10)** qui sont adjacentes, sur deux côtés, à la plaque composée de segments **(1);** pourtant sur le bord du linteau **(11)** de la porte on a placé horizontalement une bande étanchéité élastique **(12)** qui est adjacente à la plaque composée de segments **(1)** sur son côté intérieur, et au dernier segment inférieur **(2)** de sa plaque **(1)** on a placé horizontalement des bandes d'étanché élastiques **(13),** qui, au moment où la porte est fermée, sont adjacentes au substrat **(14)** des deux côtés de la plaque **(1).**

2. La porte telle que définie dans la revendication 1, *caractérisée en ce qu*'elle, possède un seul rideau de cantonnement de fumées étanche **(6),** qui est adjacent à l'une des surfaces frontales **(7, 7')** de cette plaque **(1).**

3. La porte telle que définie dans la revendication 1, *caractérisée en ce qu*'elle possède deux rideaux de cantonnement de fumées étanches **(6)** qui sont adjacents à deux surfaces frontales **(7, 7')** de cette plaque **(1).**

4. La porte telle que définie dans la revendication 1 ou 2 ou 3, ***caractérisée en ce que**,* le rideau de cantonnement de fumées étanche **(6)** est fait en tissu en fibre de verre incombustible.

5. La porte telle que définie dans la revendication 1 ou 2 ou 3 ou 4, ***caractérisée en ce que**,* le rideau de cantonnement de fumées étanche **(6)** est fixé ponctuellement aux segments **(2)** de la plaque **(1).**

6. La porte telle que définie dans la revendication 1 ou 2 ou 3 ou 4, ***caractérisée en ce que**,* le rideau de cantonnement de fumées étanche **(6)** pend librement le long de la surface frontale **(7, 7')** de la plaque **(1),** pourtant son bord horizontal, inférieur est fixé au dernier segment inférieur **(2)** de la plaque **(1).**

7. La porte telle que définie dans la revendication 1, *caractérisée en ce qu*'à, l'intérieur de chaque guidage **(5)** on a créé un système d'étanchéité latéral **(17)** de la plaque composée de segments **(1),** qui se compose d'un profilé d'étanchéité vertical **(18)** avec un profil similaire à la lettre C et de bandes d'étanchéité rigides encastrées à l'intérieur **(19),** pourtant le profilé d'étanchéité **(18)** est relié de manière fixe avec le guidage **(5),** et les bandes d'étanchéité **(19)** dépassent de bords latéraux **(4)** de segments particuliers **(2)** de la plaque **(1)** parallèlement à ses surfaces frontales **(7, 7**').

8. La porte telle que définie dans la revendication 7, *caractérisée en ce qu*'à l'intérieur du profilé d'étanchéité **(18)** on a crée deux ensembles des nervures élastiques **(20)** qui dépassent obliquement de ses parois latérales **(21)** des deux côtés de chaque bande d'étanchéité **(19)** et sont adjacentes à l'une des surfaces frontales **(22).**

9. La porte telle que définie dans la revendication 1, ***caractérisée en ce que*** dans chaque articulation **(23)** qui relie les segments adjacents **(2)** de la plaque **(1)** on a placé horizontalement une bande d'étanchéité **(24)** qui est adjacente aux bords **(25, 26)** de ces segments **(2).**
